# EUROPÄISCHE PATENTSCHRIFT

(11) **EP 2 277 626 B1**
(45) Veröffentlichungstag und Bekanntmachung des Hinweises auf die Patenterteilung: **23.12.2015**
(21) Anmeldenummer: 10007193.5
(22) Anmeldetag: 12.07.2010
(51) Int. Cl.: B02C 13/28, B02C 13/02, B02C 18/14, B02C 18/18

(54) **Rotor einer Zerkleinerungsmaschine**
Rotor for a comminution machine
Rotor de broyeur

(30) Priorität: 22.07.2009 DE 102009034457
(43) Veröffentlichungstag der Anmeldung: 26.01.2011
(73) Patentinhaber: Jenz GmbH Maschinen- und Fahrzeugbau, 32469 Petershagen (DE)
(72) Erfinder: Hillmann, Jörg, 31606 Warmsen (DE)
(74) Vertreter: Rolf, Gudrun, LL.M

(56) Entgegenhaltungen:
- EP-A1- 1 375 000
- DE-A1- 3 744 241
- DE-C1- 3 317 070

## Beschreibung

Die Erfindung betrifft einen Rotor einer Zerkleinerungsmaschine zur Zerkleinerung von Abfällen oder zur Herstellung von Hackschnitzeln gemäß dem Oberbegriff des ersten Patentanspruches.

Dem Oberbegriff nächtliegend ist die Druckschrift EP 1375000.

Es ist eine Einrichtung zur Erzeugung von thermisch verwertbaren Hackschnitzeln bekannt, DE 198 48 354 B4, die einen Rotor aufweist, an dem Schlagwerkzeuge dreh- und schwenkbar gelagert sind. Es ist ebenfalls bekannt, eine solche Lagerung so zu gestalten, dass alle in einer Reihe angeordneten Schlagwerkzeuge von einer durch diese und die Rotorscheiben mit ihren Aufnahmebuchsen gemeinsam durchtretenden Schlägerstange gehalten werden.

Nachteilig an einer solchen Konstruktion ist jedoch, dass bei der Montage der Werkzeuge jedes Werkzeug von einer ersten Bedienperson manuell in der entsprechenden Montageposition gehalten werden und die Schlägerstange gemäß der jeweiligen Werkzeugbreite von einer zweiten Bedienperson schrittweise in den Rotor eingetrieben werden muss. Neben der nicht unerheblichen körperlichen Belastung durch das einzelne Werkzeuggewicht sind deswegen immer zwei Bedienpersonen bei der Werkzeugmontage erforderlich. Eine Bedienperson hält dabei das jeweilige Werkzeug in der entsprechenden Montageposition, so dass die Schlägerstange für dieses Werkzeug von einer zweiten Bedienperson in den Rotor entsprechend der Werkzeugbreite eingeführt werden kann. Dies ist zum einen sehr kräftezehrend und sehr verletzungsrelevant und zum anderen sehr kostenintensiv, da stets zwei Bedienpersonen benötigt werden, die zudem noch stark aufeinander abgestimmt arbeiten müssen, um den gewünschten Montage- oder Demontageerfolg in einer vertretbaren Zeit zu erzielen.

Bekannt ist auch eine Befestigung von Verschleißelementen an Rotoren von Zerkleinerungsmaschinen, DE 37 44 241 C1, die radial geschlitzte Lageraugen aufweisen, um seitlich auf eine im Rotor befindliche Schlägerstange aufgesetzt werden zu können, die ihrerseits mit zu den Schlitzen passenden Schmalbereichen ausgestattet ist. Nachteilig hieran ist, dass die Lageraugen den extremen Flieh- und Betriebskräften nicht lange standhalten und aufgeweitet werden können, ebenso wie die Schlägerstange durch die Schmalbereiche geschwächt und die wirksame Lagerungslänge in den Rotorscheiben zu stark reduziert werden, um eine hohe Standzeit der gesamten Vorrichtung und der einzelnen Bauteile zu erreichen.

Aufgabe der Erfindung ist es, einen wirtschaftlich herstellbaren und betreibbaren sowie universell verwendbaren Rotor einer Zerkleinerungsmaschine zur Verfügung zu stellen, bei dem die Häufigkeit kompletter Werkzeugwechsel wesentlich reduziert wird, die erforderlichen Werkzeugwechsel einfach und schnell möglich sind und die Verletzungsrisiken weitgehend eliminiert und der benötigten Personal- und Hilfsmittelaufwand auf ein Minimum verringert werden.

Die Lösung dieser Aufgabe erfolgt in Verbindung mit den technischen Merkmalen des Oberbegriffes erfindungsgemäß im Zusammenhang mit den erfinderischen Merkmalen des kennzeichnenden Teils des Hauptanspruches. Dadurch, dass die Schlagwerkzeuge mit axial zu den Aufnahmebuchsen gerichteten Aufnahmen versehen sind, die diese teilweise umgreifen und zumindest in einer Montageposition der Schlagwerkzeuge an den Rotor ein Auflager für die Schlagwerkzeuge auf den Aufnahmebuchsen bilden, wird ein vorläufiges Einhängen der Werkzeuge in den Rotor möglich, ohne gleichzeitig die Schlägerstange in den Rotor einführen zu müssen. Die seitlichen Aufnahmen der Schlagwerkzeuge legen sich auf die Aufnahmebuchsen der Schlägerstange, so dass sich die Werkzeuge bei der Montage ohne diese Unterstützung der Schlägerstange in den Rotor einhängen lassen. Erst nachdem alle einer Schlägerstange zugehörigen Schlagwerkzeuge in den Rotor eingehängt sind, kann diese anschließend von der gleichen Bedienperson in den Rotor eingeführt und dort festgelegt werden.

Die einzelnen Schlagwerkzeuge können demnach zur Montage einfach von einer einzelnen Bedienperson aufgenommen und quasi provisorisch in den Rotor eingehängt werden, wobei das Schlagwerkzeug sofort in einer Montageposition gehalten ist, die das spätere Einführen der Schlägerstange ermöglicht. Hierdurch entfällt ein langwieriges Halten eines Schlagwerkzeuges in einer Montageposition, in der eine zweite Bedienposition die Schlägerstange durch die entsprechende Bohrung des Schlagwerkzeuges hindurch treiben muss. Die Montage der Schlagwerkzeuge wird dadurch nicht nur erheblich vereinfacht, sondern auch die Unfallgefahr bei der unsachgemäßen Montage bzw. auftretenden Unachtsamkeit vollständig ausgeschlossen. Die Schlagwerkzeuge müssen dabei nicht notwendigerweise auf beiden Seiten mit solchen Aufnahmen versehen, sondern könnten auch nur auf einer Seite mit entsprechenden Aufnahmen ausgestattet sein.

Auch die Demontage der Werkzeuge wird wesentlich verbessert und erleichtert, da bei Herausziehen der Schlägerstange aus dem Rotor die Werkzeuge, die beispielsweise wie Perlen auf einer Perlenkette auf der Schlägerstange aufgereiht sind, nicht mehr aufgrund ihrer Masse aus dem Rotor fallen, sondern in der der Montageposition entsprechenden Demontageposition zunächst an Ort und Stelle verbleiben, um nach dem Herausziehen der Schlägerstange zunächst mit ihren Aufnahmen wieder auf den Aufnahmebuchsen aufzuliegen, bis sie von Hand davon abgehoben werden.

Weitere vorteilhafte Ausgestaltungen des Gegenstandes der Erfindung ergeben sich mit und in Kombination aus den nachfolgenden Unteransprüchen.

Gemäß einer besonders bevorzugten Ausführungsform des Gegenstandes der Erfindung sind die Durchgangsbohrungen in den Schlagwerkzeugen und in den Aufnahmebuchsen der Rotorscheiben in der Montageposition so in einer Flucht angeordnet, dass die Schlägerstange in Axialrichtung einführbar oder herausziehbar ist. Die Passungen zwischen dem Außendurchmesser der Schlägerstange und den Innendurchmessern der Durchgangsbohrungen der Schlagwerkzeuge sowie die Passungen zwischen den Aufnahmen der Schlagwerkzeuge und den Außendurchmessern der Aufnahmebuchsen der Rotorscheiben sind dabei bevorzugt so ausgewählt, dass in Betrieb des Rotors alle Kräfte von den Schlägerstangen aufgenommen werden und die Auflager der Schlagwerkzeuge auf den Aufnahmebuchsen kräftefrei gehalten sind.

Von besonderem Vorteil ist des Weiteren eine Ausführungsform, bei denen die Mittelachsen der Durchgangsbohrungen der Schlagwerkzeuge gegenüber den Mittelachsen der Durchgangsbohrungen der Aufnahmebuchsen der Rotorscheiben in der Montageposition abweichend von eine exakten Flucht geringfügig nach unten versetzt angeordnet sind, die Schlägerstange an ihrem einzuführenden Ende mit einer konischen Ausgestaltung versehen oder angephast ist und bei deren Einführen der Schlägerstange in die Durchgangsbohrungen der Schlagwerkzeuge diese von Ihren provisorisch frei auf den Aufnahmebuchsen aufliegenden Auflagern geringfügig nach oben abhebbar und beim Herausziehen mit Ihren Auflagern auf den Aufnahmebuchsen ablegbar sind, wodurch sichergestellt wird, dass nicht nur im drehenden Betrieb des Rotors, sondern in jedem Schwenkzustand der Schlagwerkzeuge, alle Kräfte von den Schlägerstangen aufgenommen werden und die Auflager der Schlagwerkzeuge auf den Aufnahmebuchsen bei eingeschobener Schlägerstange permanent kräftefrei gehalten sind.

Entsprechend einer weiteren vorteilhaften Ausgestaltung des Gegenstandes der Erfindung lassen sich freischwingende Schlagwerkzeuge oder feststehende Schlagwerkzeuge mit ein und derselben Schlägerstange zwischen den Rotorscheiben des Rotors befestigen, wobei die freischwingenden Schlagwerkzeuge im Rotor der Zerkleinerungsmaschine sich bei der Rotation des Rotors aufgrund der Fliegkraft nach außen stellen. Durch die schnell umlaufende Bewegung der massiv und schwer ausgeführten Schlagwerkzeuge und der damit verbundenen kinetischen Energie wird bei Kontakt mit dem zugeführten Material dieses sehr wirkungsvoll zerkleinert. Die feststehenden Schlagwerkzeuge können auf Basis ihrer geometrischen Gestaltung keine Drehung auf der Schlägerstange vollziehen, wobei diese Eigenschaft abhängig von dem zu zerkleinernden Material auch so beabsichtigt ist.

Da die Schlagwerkzeuge abhängig vom eingesetzten Zerkleinerungsmaterial einem hohen Verschleiß unterworfen sind, müssen sie in regelmäßigen Abständen ausgetauscht werden, wobei auch die Befestigung der feststehenden Schlagwerkzeuge im Rotor analog zu den freischwingenden Schlagwerkzeugen einfachst mittels der Schlägerstangen erzeugt wird, wodurch sich ein Werkzeugwechsel auch bei den feststehenden Schlagwerkzeugen erheblich beschleunigen und vereinfachen lässt. Um nicht immer sofort das gesamte Schlagwerkzeug austauschen zu müssen, kann der Körper des Schlagwerkzeuges vorteilhafterweise und bevorzugt im Bereich erhöhten Verschleißes an exponierten Stellen, wie etwa an der Außenseite seines Kopfes, geteilt ausgeführt sein, wodurch sich besonders stark beanspruchte Bauteile, wie etwa radiale Stirnteile mittels lösbarer Befestigungsmittel schnell und einfach einzeln gegen intakte Bauteile austauschen lassen, wodurch sich die Wirtschaftlichkeit der gesamten Vorrichtung wesentlich verbessert. Eine solche geteilte Ausführung des Kopfes eines Schlagwerkzeuges lässt sich natürlich auch bei anderen bekannten Rotoren von Zerkleinerungsmaschinen mit herkömmlicher Befestigungsvorrichtung verwenden.

Vorteilhaft ist des Weiteren, dass sich durch die erfinderische Ausgestaltung des Rotors bzw. der Schlagwerkzeuge deren wirksame Gesamtbreite vergrößern lässt, beispielsweise von 80 mm auf 100 mm, wodurch sich zum einen eine wesentlich vergrößerte Schnittlänge einstellt und zum anderen die Standzeit der Schlagwerkzeuge deutlich verlängert. Die Aufnahmen sind dabei einseitig oder vorteilhafterweise beidseitig als seitliche und in Montageposition nach unten offene u-förmig ausgeführte Ausnehmungen im Schlagwerkzeug ausgebildet und die Aufnahmebuchsen teilweise davon überdeckt, so dass sich des Weiteren ein vorteilhafter mechanischer Schutz der Aufnahmebuchse in der Rotorscheibe einstellt, da die Schlägerstangenbuchsen im Rotor durch die seitlichen Aufnahmen vor dem Zerkleinerungsmaterial geschützt werden. Des Weiteren wird damit eine Art Labyrinthspaltdichtung erzeugt, die Staub und andere feine Verunreinigungen von den Lagern fern hält, wodurch sich deren Lebensdauer wesentlich verlängert. Somit findet eine gezielte Verlagerung des Verschleißes von den im Rotor befindlichen Schlägerstangenbuchsen zu den austauschbaren Werkzeugen hin statt, die sich wesentlich einfacher und kostengünstiger ersetzen lassen, als ein ansonsten erforderlicher Austausch der Schlägerstangenbuchsen im Rotor, der nur mit erhöhtem Aufwand möglich ist.

Die Verbreiterung der Schlagwerkzeuge gegenüber den möglichen Breitenabmessungen bekannter Schlagwerkzeuge bringt den weiteren Vorteil mit, dass die Masse jedes einzelnen Schlagwerkzeuges erhöht werden kann, wodurch sich bei gleicher Anzahl von Schlagwerkzeugen die kinetische Energie des sich drehenden Rotors wesentlich vergrößert und sich eine deutliche Verbesserung des Zerkleinerungsvermögens erzielten lässt.

Die Schlagwerkzeuge können mit auswechselbaren Wendeschlagköpfen ausgestattet werden, die mindestens zwei oder auch mehrere Funktionsseiten mit Schlagzähnen aufweisen, wobei die Funktionsseiten mit identischen oder unterschiedlichen Schlagzähnen ausgestattet sein können und beispielsweise ein viereckiger Wendeschlagkopf mit zwei oder vier Reihen von Schlagzähnen ausgestattet sein kann und dem entsprechend um 180° oder 90° verdreht auf den Schlagwerkzeug monierbar ist oder auch drei Reihen von Schlagzähen aufweisen kann und entsprechend um jeweils 120° auf dem Schlagwerkzeug verdreht angeordnet werden kann. Ein solcher Wendeschlagkopf lässt sich natürlich auch bei anders gelagerten Schlagwerkzeugen von Zerkleinerungsmaschinen verwirklichen.

Nachfolgend ist ein Ausführungsbeispiel der Erfindung anhand von Zeichnungen näher beschrieben. Es zeigen:
- Fig. 1: eine Ansicht eines teilweise mit frei schwingen könnenden Schlagwerkzeugen bestückten Rotors mit eingesetzter Schlägerstange,
- Fig. 2: eine räumliche Ansicht eines einzelnen frei schwingen könnenden Schlagwerkzeuges mit geteiltem Körper,
- Fig. 3: eine räumliche Ansicht eines teilweise mit feststehenden Schlagwerkzeugen versehenden Rotors in Montagestellung ohne eingeführte Schlägerstange,
- Fig. 4: eine räumliche Ansicht eines feststehenden Schlagwerkzeuges,
- Fig. 5: eine Schnittansicht eines Rotors mit eingesetzten feststehenden Schlagwerkzeug,
- Fig. 6: eine Ansicht eines teilweise mit frei schwingen könnenden Schlagwerkzeugen bestückten Rotors mit eingesetzten Schlägerstangen,
- Fig. 7: ein Schlagwerkzeug mit einem Wendeschlagkopf.

Der Rotor 1 der Zerkleinerungsmaschine zur Zerkleinerung von Abfällen oder zur Herstellung von Hackschnitzel besteht aus einer Mehrzahl von beabstandeten Rotorscheiben 5, die die Form von Teilscheiben aufweisen und so angeordnet sind, dass im Außenbereich der Rotorscheiben 5 auf einer Koaxial zur Hauptwelle 16 des Rotors 1 durch diese hindurch geführte Schlägerstange 8 aufgesetzte Schlagwerkzeuge 2;3;4 axial versetzt zueinander angeordnet werden können.

Wie in Fig. 1 dargestellt, lassen sich in einer Montageposition auf der Schlägerstange 8 frei schwingende Schlagwerkzeuge 2;4 aufsetzen oder, wie in Fig. 3 dargestellt, feststehende Schlagwerkzeuge 3, wobei deren beispielhafte geometrische Gestaltung eine Drehung um die Längsachse der Schlägerstange 8 verhindert.

In einer Montageposition ist der Rotor 1, wie in den Figuren 1, 3 und 6 dargestellt, in einer Winkelposition fixiert, in der sich die Durchgangsbohrungen durch die Aufnahmebuchsen 6 für eine zu montierende Schlägerstange 8 etwa auf der gleichen Höhe befinden wie seine Hauptwelle 16, wobei die Schlagwerkzeuge 2;3;4 mit ihren austauschbaren Bauteilen, wie beispielsweise den Klemmblöcken 13 und den Klingen 12, nach außen gerichtet sind.

Die Schlagwerkzeuge 2;3;4 weisen beidseitig U-förmige Ausnehmungen als Aufnahmen 7 auf, die in Montageposition nach unten geöffnet sind, so dass die Schlagwerkzeuge 2;3;4 auf von den Rotorscheiben 5 axial vorstehenden Aufnahmebuchsen 6 aufgesetzt werden können, ohne das die Schlagwerkzeuge 2;3;4 sofort von der Schlägerstange 8 festgelegt werden müssten. Eine solche Montageposition ist in den Fig. 3 und 5 für feststehende Schlagwerkzeuge dargestellt, wohingegen in der Fig. 1 zu Darstellungszwecken eine Schlägerstange 8 eingeführt und in den äußeren Rotorscheiben 5 verriegelt ist.

Die in den Fig. 2 und 4 dargstellten Schlagwerkzeuge 2;4 sind jeweils mit einer einzelnen Klingen 12 versehen, die über einen Klemmblock 13 im Kopf des Schlagwerkzeuges 2;3 festgelegt ist. Der Kopf des in der Figur 2 dargestellten Schlagwerkzeuge 2 ist zudem zweigeteilt ausgebildet und besitzt ein mit Befestigungselementen 15 austauschbar gestaltetes Stirnteil 14, um auf Grund ihrer exponierten Lage stark erhöhtem Verschleiß ausgesetzte Bauteile schnell und einfach gegen unverbrauchte Teile austauschen zu können. Ein Schlagwerkzeug 4, wie es in der Fig. 6 dargestellt ist, ist dagegen mit einem Wendeschlagkopf 10 ausgestattet, mit in zwei Reihen 9 angeordneten Schlagzähnen 11, so dass nach Verschleiß der aktiven äußeren Reihe 9 von Schlagzähnen 11 der Wendeschlagkopf 10 um 180° gedreht werden kann, wodurch sich die Wirtschaftlichkeit des erfinderischen Rotors noch weiter verbessert.

Die Aufnahmen 7 in den Schlagwerkzeugen 2;3;4 bilden radial nach innen gerichtete Auflagerflächen 17, die im Montagezustand auf den radialen Außenseiten der sich von den Rotorscheiben 5 zueinander erstrecken Aufnahmebuchsen 6 der Schlägerstange 8 aufliegen und die auch den radialen Spalt zwischen den Aufnahmebuchsen 6 und den Schlagwerkzeugen 2;3;4 überdecken und so die Lagerbuchse der Schlägerstange 8 vor Zerkleinerungsmaterial schützen, so dass der Verschleiß auf die Lagerung der austauschbaren Schlagwerkzeuge 2;3;4 verlagert ist.

Zur Montage der Schlagwerkzeuge 2;3;4 in den Rotor 1 lassen sich so zunächst alle auf einer Schlägerstange 8 anzuordnenden Schlagwerkzeuge 2;3;4 frei auf die Aufnahmebuchsen 6 aufsetzen und erst anschließend die Schlägerstange 8 axial durch alle Lagerungen hindurch treiben. Bei einer Demontage der Schlagwerkzeuge 2;3;4 des Rotors 1 lässt sich zunächst die Schlägerstange 8 axial aus dem Rotor 1 herausziehen, wobei die Schlagwerkzeuge 2;3;4 ihren Sitz von der Schlägerstange 8 auf die Aufnahmebuchsen 6 verändern, aber im wesentlichen in ihrer Position verharren und anschließend frei von den Aufnahmebuchsen 6 abgenommen werden können.

## Patentansprüche

1. Rotor einer Zerkleinerungsmaschine zur Zerkleinerung von Abfällen oder zur Herstellung von Hackschnitzeln, mit axial in Reihen und radial über dem Umfang des Rotors (1) verteilt festgelegten Schlagwerkzeugen (2;3;4) mit radial geschlossenen Lageraugen, von denen die Schlagwerkzeuge (2;3;4) einer Reihe zwischen Rotorscheiben (5) mit axial vorstehenden Aufnahmebuchsen (6) von einer die Schlagwerkzeuge (2;3;4) und die Rotorscheiben (5) mit den Aufnahmebuchsen (6) gemeinsam durchtretenden Schlägerstange (8) gehalten sind, wobei die Schlagwerkzeuge (2;3;4) mit axial zu den Aufnahmebuchsen (6) gerichteten Aufnahmen (7) versehen sind, die diese teilweise übergreifen, **dadurch gekennzeichnet, dass** die Aufnahmen (7) in einer Montageposition der Schlagwerkzeuge (2;3;4) an den Rotor (1) und in einer Demontageposition der Schlagwerkzeuge (2;3;4) vom Rotor (1) bei nicht in den Rotor (1) eingesetzten Schlägerstange (8) ein Auflager (17) für die Schlagwerkzeuge (2;3;4) auf den Aufnahmebuchsen (6) bilden.

2. Rotor nach Anspruch 1, **dadurch gekennzeichnet, dass** die Schlagwerkzeuge (2;3;4) auf einer oder beiden Seiten mit solchen Aufnahmen (7) versehen sind.

3. Rotor nach einem der vorgenannten Ansprüche, **dadurch gekennzeichnet, dass** Durchgangsbohrungen in den Schlagwerkzeugen (2;3;4) und in den Aufnahmebuchsen (6) der Rotorscheiben (5) in der Montageposition in einer Flucht angeordnet sind und die Schlägerstange (8) bei mit ihren Auflagern (17) provisorisch frei auf den Aufnahmebuchsen (6) aufliegenden Schlagwerkzeugen (2;3;4) in Axialrichtung einführbar oder herausziehbar ausgebildet ist.

4. Rotor nach einem der vorgenannten Ansprüche, **dadurch gekennzeichnet, dass** die Passungen zwischen einem Außendurchmesser der Schlägerstange (8) und den Innendurchmessern der Durchgangsbohrungen der Schlagwerkzeuge (2;3;4) sowie die Passungen zwischen den Aufnahmen der Schlagwerkzeuge (2;3;4) und den Außendurchmessern der Aufnahmebuchsen (6) der Rotorscheiben (5) so ausgewählt sind, dass im drehenden Betrieb des Rotors (1) mit radial ausgelenkten Schlagwerkzeugen (2;3;4) alle Kräfte von den Schlägerstangen (8) aufgenommen werden und die Auflager der Schlagwerkzeuge (2;3;4) auf den Aufnahmebuchsen (6) kräftefrei gehalten sind.

5. Rotor nach einem der vorgenannten Ansprüche 1 oder 2, **dadurch gekennzeichnet, dass** die Mittelachsen der Durchgangsbohrungen der Schlagwerkzeuge (2;3;4) gegenüber den Mittelachsen der Durchgangsbohrungen der Aufnahmebuchsen (6) der Rotorscheiben (5) in der Montageposition abweichend von eine exakten Flucht geringfügig nach unten versetzt angeordnet sind, die Schlägerstange (8) an ihrem einzuführenden Ende mit einer konischen Ausgestaltung oder Phase versehen ist und dass bei deren Einführen der Schlägerstange (8) in die Durchgangsbohrungen der Schlagwerkzeuge (2;3;4) diese von Ihren provisorisch frei auf den Aufnahmebuchsen (6) aufliegenden Auflagern (17) nach oben abhebbar und beim Herausziehen mit Ihren Auflagern (17) auf den Aufnahmebuchsen (6) ablegbar sind.

6. Rotor nach einem der vorgenannten Ansprüche, **dadurch gekennzeichnet, dass** die Schlagwerkzeuge (2;3;4) als frei schwingen könnende Schlagwerkzeuge (2;4) oder feststehende Schlagwerkzeuge (3) ausgebildet sind, die in Betrieb keine Drehung auf der Schlägerstange (8) vollziehen.

7. Rotor nach einem der vorgenannten Ansprüche, **dadurch gekennzeichnet, dass** die Schlagköpfe der Schlagwerkzeuge (2;3;4) Breitenmaße aufweisen, die den Breitenmaßen der Schlagwerkzeuge (2;3;4) im Bereich zwischen den Rotorscheiben (5) inklusive der Breitenmaße der Aufnahmen (7) entsprechen.

8. Rotor nach einem der vorgenannten Ansprüche, **dadurch gekennzeichnet, dass** die Aufnahmen (7) als seitliche und in Montageposition nach unten offene U-förmige Ausnehmungen in den Schlagwerkzeugen (2;3;4) ausgebildet sind und die Aufnahmebuchsen (6) teilweise davon überdeckt sind und einen mechanischen Schutz der Aufnahmebuchsen (6) bilden sowie eine Dichtungsfunktion nach Art einer Labyrinthspaltdichtung erfüllen.

9. Rotor nach einem der vorgenannten Ansprüche, **dadurch gekennzeichnet, dass** der Körper des Schlagwerkzeuges (2) im Bereich seines Kopfes geteilt ausgeführt ist und stärker beanspruchte Bauteile, wie ein radiales Stirnteil (14), über Befestigungsmittel (15) austauschbar miteinander verbunden sind.

## Claims

1. Rotor of a shredder for shredding waste or for producing woodchips, having impact tools (2;3;4) which are fixed in a manner distributed axially in rows and radially around the circumference of the rotor (1) and have radially closed bearing eyes and of which the impact tools (2;3;4) of one row are held between rotor discs (5) having axially protruding receiving bushes (6) by a beater bar (8) passing jointly through the impact tools (2;3;4) and the rotor discs (5) having the receiving bushes (6), wherein the impact tools (2;3;4) are provided with receptacles (7) oriented axially with respect to the receiving bushes (6) and partially engage over the latter, **characterized in that**, in an assembled position of the impact tools (2;3;4) on the rotor (1) and in a disassembled position of the impact tools (2;3;4) from the rotor (1), with the beater bar (8) not inserted into the rotor (1), the receptacles (7) form a support (17) for the impact tools (2;3;4) on the receiving bushes (6).

2. Rotor according to Claim 1, **characterized in that** the impact tools (2;3;4) are provided with such receptacles (7) on one or both sides.

3. Rotor according to either of the preceding claims, **characterized in that** through-bores in the impact tools (2;3;4) and in the receiving bushes (6) of the rotor discs (4) are arranged in an aligned manner in the assembled position, and the beater bar (8) is configured to be introducible or extractable in the axial direction with impact tools (2;3;4) resting provisionally freely with their supports (17) on the receiving bushes (6).

4. Rotor according to one of the preceding claims, **characterized in that** the fits between an outside diameter of the beater bar (8) and the inside diameters of the through-bores in the impact tools (2;3;4) and the fits between the receptacles of the impact tools (2;3;4) and the outside diameters of the receiving bushes (6) of the rotor discs (5) are selected such that, in rotating operation of the rotor (1) with radially deflected impact tools (2;3;4), all forces are absorbed by the beater bars (8) and the supports of the impact tools (2;3;4) are held on the receiving bushes (6) in a force-free manner.

5. Rotor according to either of the preceding Claims 1 and 2, **characterized in that** the centre axes of the through-bores in the impact tools (2;3;4) are arranged in a manner offset slightly downwards, deviating from exact alignment, compared with the centre axes of the through-bores in the receiving bushes (6) of the rotor discs (5) in the assembled position, the beater bar (8) is provided at its end to be introduced with a conical configuration or bevel, and **in that**, during the introduction of the beater bar (8) into the through-bores in the impact tools (2;3;4), these are liftable upwards by their supports (17) resting provisionally freely on the receiving bushes (6) and are placeable by their supports (17) on the receiving bushes (6) during extraction.

6. Rotor according to one of the preceding claims, **characterized in that** the impact tools (2;3;4) are configured as impact tools (2;4) that are able to swing freely or as stationary impact tools (3) which do not execute any rotation on the beater bar (8) during operation.

7. Rotor according to one of the preceding claims, **characterized in that** the impact heads of the impact tools (2;3;4) have width dimensions which correspond to the width dimensions of the impact tools (2;3;4) in the region between the rotor discs (5) including the width dimensions of the receptacles (7).

8. Rotor according to one of the preceding claims, **characterized in that** the receptacles (7) are configured as lateral U-shaped recesses, which are downwardly open in the assembled position, in the impact tools (2;3;4), and the receiving bushes (6) are partially covered thereby, and form a mechanical protector for the receiving bushes (6) and fulfil a sealing function in the manner of a labyrinth gap seal.

9. Rotor according to one of the preceding claims, **characterized in that** the body of the impact tool (2) is embodied in a divided manner in the region of its head, and components that are more highly stressed, such as a radial end part (14), are connected together in an exchangeable manner via fastening means (15).

## Revendications

1. Rotor pour machine de déchiquetage destinée à déchiqueter des déchets ou à produire des copeaux de hachage, présentant des outils de percussion (2;3;4) immobilisés, répartis axialement en rangées et radialement à la périphérie du rotor (1) et présentant des oeillets de montage fermés radialement par lesquels les outils de percussion (2;3;4) d'une rangée sont maintenus entre des disques de rotor (5) par des douilles de réception (6) débordant axialement d'une tringle de percussion commune (8) traversant les outils de percussion (2;3;4) et les disques de rotor (5) dotés des douilles de réception (6), les outils de percussion (2;3;4) étant dotés de logements (7) orientés axialement par rapport aux douilles de réception (6) et chevauchant partiellement ces dernières, **caractérisé en ce que** dans une position de montage des outils de percussion (2;3;4) sur le rotor (1) et dans une position de démontage des outils de percussion (2;3;4) du rotor (1), lorsque les tringles de percussion (8) ne sont pas insérées dans le rotor (1), les logements (7) forment un appui (17) pour les outils de percussion (2;3;4) prévus sur les douilles de réception (6).

2. Rotor selon la revendication 1, **caractérisé en ce que** les outils de percussion (2;3;4) sont dotés de ces logements (7) sur un ou sur deux côtés.

3. Rotor selon l'une des revendications précédentes, **caractérisé en ce que** des perforations ménagées dans les outils de percussion (2;3;4) et dans les douilles de réception (6) des disques (5) de rotor sont disposées en position de montage en alignement et **en ce que** la tringle de percussion (8) est configurée de manière à pouvoir être insérée ou extraite en direction axiale lorsque les outils de percussion (2;3;4) reposent par leurs appuis (17) de manière provisoirement libre sur les douilles de réception (6).

4. Rotor selon l'une des revendications précédentes, **caractérisé en ce que** les adaptations entre le diamètre extérieur de la tringle de percussion (8) et les diamètres intérieurs des perforations ménagées dans les outils de percussion (2;3;4) ainsi que les adaptations entre les logements des outils de percussion (2; 3; 4) et les diamètres extérieurs des douilles de réception (6) des disques (5) de rotor sont sélectionnées de telle sorte que lorsque le rotor (1) est en rotation avec des outils de percussion (2;3;4) déviés radialement, toutes les forces sont reprises par la tringle de percussion (8) et les appuis des outils de percussion (2; 3; 4) sont repris sur les douilles de réception (6) sans application de force.

5. Rotor selon l'une des revendications 1 ou 2 qui précèdent, **caractérisé en ce que** les axes centraux des perforations ménagées dans les outils de percussion (2;3;4) sont décalés légèrement vers le bas par rapport à un alignement exact par rapport aux axes ménagés dans les douilles de réception (6) des disques (5) de rotor en position de montage, **en ce que** la tringle de percussion (8) est dotée à son extrémité d'insertion d'une configuration conique ou d'un chanfrein et **en ce que** lors de l'insertion de la tringle de percussion (8) dans les perforations ménagées dans les outils de percussion (2; 3; 4), ces derniers peuvent être relevés vers le haut de manière provisoirement libre sur les appuis (17) reposant sur les douilles de réception (6) et peuvent être déposés par leurs appuis (17) sur les douilles de réception (6) lors de l'extraction de la tringle de percussion.

6. Rotor selon l'une des revendications précédentes, **caractérisé en ce que** les outils de percussion (2;3;4) sont configurés comme outils de percussion (2;4) aptes à osciller librement ou comme outils de percussion (3) fixes qui, en fonctionnement, n'exécutent pas un tour complet autour de la tringle de percussion (8).

7. Rotor selon l'une des revendications précédentes, **caractérisé en ce que** les têtes de percussion des outils de percussion (2;3;4) présentent des largeurs qui correspondent aux largeurs des outils de percussion (2;3;4) au niveau situé entre les disques (5) de rotor, y compris la largeur des logements (7).

8. Rotor selon l'une des revendications précédentes, **caractérisé en ce que** les logements (7) sont configurés comme découpes latérales et ouvertes en U en position de montage dans les outils de percussion ((2;3;4) et **en ce que** les douilles de réception (6) sont partiellement recouvertes par ces logements, forment une protection mécanique des douilles de réception (6) et remplissent une fonction d'étanchéité à la manière d'une étanchéité à labyrinthe.

9. Rotor selon l'une des revendications précédentes, **caractérisé en ce que** le corps de l'outil de percussion (2) est réalisé en plusieurs parties au niveau de sa tête et **en ce que** des composants fortement sollicités, par exemple une partie frontale radiale (14), sont reliés les uns aux autres de manière remplaçable par des moyens de fixation (15).
